# FASCICULE DE BREVET EUROPEEN

(11) **EP 0 214 006 B1**
(45) Date de publication et mention de la délivrance du brevet: **18.04.1990**
(21) Numéro de dépôt: 86401667.0
(22) Date de dépôt: 25.07.1986
(51) Int. Cl.: A61H 15/00, A61H 23/00

(54) **Appareil de stimulation de la peau**
Vorrichtung zum Stimulieren der Haut
Apparatus for the stimulation of the skin

(30) Priorité: 29.07.1985 FR 8511544
(43) Date de publication de la demande: 11.03.1987
(73) Titulaire: HELENA RUBINSTEIN, INC., Wilmington, Delaware 19810 (US)
(72) Inventeur: Vitrac, Jean Pierre, F-75013 Paris (FR)
(74) Mandataire: Peuscet, Jacques

(56) Documents cités:
- CH-A- 129 122
- CH-A- 166 960
- US-A- 1 630 149

## Description

La présente invention a pour objet un appareil de stimulation de la peau ou dermoactivateur.

Par ses dimensions, il peut être spécialement adapté au massage facial.

Son utilisation permet d'augmenter la microcircu- lation sanguine et assure une gymno-stimulation des muscles. Ledit appareil, utilisé avec certains produits cosmétiques, en renforce l'activité.

Il prépare la peau à recevoir desdits produits cosmétiques, il en facilite la pénétration et la diffusion.

Des dispositifs de massage, notamment facial, sont déjà connus. L'un d'entre eux est décrit dans la demande de brevet FR 2 523 439. Il est constitué d'un manche et d'une plaque, articulée sur le manche, pourvue d'ouvertures circulaires, dans lesquelles sont disposées des billes, qui peuvent tourner librement dans toutes les directions. Lesdites billes sont proéminentes sur les deux faces de la plaque. Il existe de nombreux dispositifs de ce type utilisant des billes.

Un autre type de dispositif de massage est constitué d'un rouleau tournant librement autour d'un axe, monté sur un manche. Selon une variante, un tel rouleau est revêtu de picots coniques caoutchouteux. Selon uns autre variante, un tel rouleau est hérissé de bras au bout desquels on trouve des sphères ou cylindres. Cette variante est notamment illustrée dans le brevet CH 166 960.

Selon l'invention, on a mis au point un dispositif de massage ne meurtrissant pas la peau et la stimulant toutefois de manière conséquente.

Ledit appareil de stimulation selon l'invention comporte un manche et un rouleau, monté sur un axe central, adapté sur ledit manche. Ledit rouleau consiste en une gaine de matière souple, qui enveloppe ledit axe central et qui est hérissée radialement de tentacules au bout desquels se trouvent des sphères. L'appareil selon l'invention se caractérise en ce que le manche est agencé de telle façon que ses rebords opposent une légère résistance à la rotation libre dudit rouleau.

En vue de l'optimisation de l'efficacité du massage, la Demanderesse a mis au point un type de rouleau nouveau. Il est caractérisé par sa forme et sa consistance. Il est avant tout réalisé en une matière souple.

Ce caractère de souplesse du rouleau est accentué, renforcé par la forme spécifique des proéminences qu'il comporte. Il s'agit de petites sphères au bout de tentacules. Cette intervention des tentacules assure une flexibilité aux "picots" dudit rouleau, ladite flexibilité étant d'autant plus conséquente que la matière utilisée est plus souple.

On utilise de préférence, selon l'invention, comme matériau pour ledit rouleau, un caoutchouc thermoplastique.

Avantageusement des matériaux commercialisés sous la marque "FERVANFLEX" sont utilisés. Lesdits matériaux combinent à la fois les propriétés du caoutchouc et les caractéristiques de mise en oeuvre des matières thermoplastiques. Il s'agit de copolymères potystyrène-potybutadiène ou polyiso- prène.

L'efficacité du massage est également lié à l'agencement spécifique du rouleau par rapport au manche. Ledit manche possède des rebords qui opposent une légèrs résistance à la rotation libre dudit rouleau. Lesdits rebords font un léger obstacle à cette rotation libre autour de l'axe central ; ils constituent une butée.

Ainsi, lors de l'utilisation de l'appareil selon l'invention, la rotation du rouleau au contact de la peau se fait par une série de petits à-coups successifs. Ces à-coups constituent des coups de fouet stimulateurs des muscles et de la circulation sanguine.

Le rouleau peut être adapté sur le manche de diverses manières connues, notamment par encliquetage.

Selon une forme de réalisation préférée, l'appareil de stimulation selon l'invention comporte un rouleau constitué de plusieurs rondelles, disposées à la suite l'une de l'autre sur l'axe central. Lesdites rondelles constituent la gaine dudit axe.

Elles comportent, chacune, sur leur épaisseur les tentacules portant les sphères, lesdites tentacules étant disposées radialement.

Les tentacules peuvent être distribuées de façon aléatoire sur le rouleau de l'appareil de stimulation selon l'invention.

Elles se trouvent généralement, principalement pour des raisons d'esthétique, alignées selon les génératrices dudit rouleau.

Selon d'autres formes de réalisation préférées, le rouleau de l'appareil selon l'invention est stabilisé sur l'axe entre deux rondelles, dites rondelles de frottement et/ou il est monté sur un axe cyclindri- que, comportant un méplat. Dans ce cas, ledit rouleau ou les rondelles le constituant ont leur partie formant gaine sur ledit axe percée en conséquence. On stabilise ainsi le rouleau sur son axe de rotation, il ne peut y avoir glissement. Il en résulte une disposition stable des tentacules et des sphères alignées selon les génératrices du rouleau.

La présente invention sera mieux comprise en référence à la description d'un exemple de réalisation préféré, représenté sur les figures jointes. Ledit exemple n'est pas limitatif.
La figure 1 représente une forme de réalisation préférée d'un appareil de stimulation faciale selon l'invention, vu de face.
La figure 2 représente une vue de profil de ce même appareil, suivant la coupe 11-11 de la figure 1.
La figure 3 représente le rouleau dudit appareil, suivant la coupe III-III de la figure 4.
La figure 4 représente une des rondelles constituant ledit rouleau, montée sur l'axe, suivant la coupe IV-IV de la figure 3.

En référence aux figures 1 et 2, l'appareil de stimulation faciale selon l'invention comporte un manche (1) et un rouleau (2) monté sur un axe central (3), adapté sur ledit manche. Ledit rouleau constitue une gaine, enveloppant l'axe central, hérissée radialement de tentacules (4) au bout desquels se trouvent les sphères (5). La rotation dudit rouleau se trouve légèrement gênée par les rebords (6)du manche (1). Ce phénomène est visualisé sur la figure 2. Sur cette même figure, la flexibilité des tentacules est mise en évidence.

Le rouleau de l'appareil selon l'invention est représenté sur la figure 3. Il est constitué de plusieurs rondelles (7) enfilées à la suite l'une de l'autre sur l'axe (3). Il est stabilisé sur ledit axe, entre deux rondelles de frottement (8). Ledit axe (3) comporte en outre un méplat (9) de positionnement stable des rondelles.

Une desdites rondelles est représenté sur la figure 4, avec sa partie formant gaine autour de l'axe, percée de façon à s'adapter parfaitement audit axe (9').

Comme indiqué ci-dessus, l'existence du méplat sur l'axe de rotation, stabilise l'alignement des tentacules et sphères selon les génératrices du rouleau.

L'appareil schématisé, comme indiqué ci-dessus convient parfaitement au massage facial.

L'homme de métier pourrait aisément en revoir le dimensionnement pour le transformer en un appareil de massage de tout autre partie du corps humain.

## Revendications

1. Appareil de stimulation de la peau, comportant un manche (1) et un rouleau (2) monté sur un axe central (3) adapté sur ledit manche, ledit rouleau consistant en une gaine de matière souple, enveloppant ledit axe central, hérissée radialement de tentacules (4) au bout desquels se trouvent des sphères (5), caractérisé en ce que ledit manche (1) est agencé de telle façon que ses rebords (6) opposent une légère résistance à la rotation libre dudit rouleau (2).

2. Appareil de stimulation selon la revendication 1, caractérisé en ce que la gaine souple est constituée de plusieurs rondelles (7) comportant radialement des tentacules (4) au bout desquels se trouvent des sphères (5), lesdites rondelles étant enfilées sur l'axe central (3).

3. Appareil de stimulation selon l'une des revendications 1 ou 2, caractérisé en ce que le rouleau est en caoutchouc thermoplastique.

4. Appareil de stimulation selon l'une quelconque des revendications précédentes, caractérisé en ce que les tentacules (4) au bout desquels se trouvent les sphères (5) sont alignés selon les génératrices du rouleau.

5. Appareil de stimulation selon l'une quelconque des revendications précédentes, caractérisé en ce que le rouleau est enfilé sur l'axe central entre deux rondelles de frottement (8).

6. Appareil de stimulation selon l'une quelconque des revendications précédentes, caractérisé en ce que l'axe central (3) est un axe cylindrique comportant un méplat (9) et en ce que la gaine montée sur ledit axe est percée de façon à s'adapter parfaitement audit axe (9').

7. Utilisation d'un appareil selon l'une quelconque des revendications précédentes pour le traitement esthétique de la face par massage.

## Claims

1. A skin stimulation apparatus, comprising a handle (1) and a roll (2) mounted on a central spindle (3) adapted on said handle, said roll consisting of a sleeve in supple material, surrounding said central spindle, bristled up radially with tentacles, on the end of which are provided spheres (5), characterized in that said handle (1) is arranged in such a manner that its bent-in ends (6) oppose a slight resistance to the free rotation of said roll (2).

2. A stimulation apparatus according to claim 1, characterized in that the supple sleeve is constituted of a plurality of washers (7) radially comprising tentacles (4) on the end of which are disposed spheres (5), said washers being arranged on the central spindle (3).

3. A stimulation apparatus according to one of claims 1 or 2, characterized in that the roll is in thermoplastic rubber.

4. A stimulation apparatus according to any one of the preceding claims, characterized in that the tentacles (4), on the end of which are disposed the spheres (5), are aligned with the generatrices of the roll.

5. A stimulation apparatus according to any one of the preceding claims, characterized in that the roll is arranged on the central spindle between two friction washers (8).

6. A stimulation apparatus according to any one of the preceding claims, characterized in that the central spindle (3) is a cylindrical spindle comprising a flat part (9), and in that the sleeve which is mounted on said spindle is drilled in a manner to adapt perfectly on said spindle (9').

7. Use of an apparatus according to any one of the preceding claims for the aesthetical treatment of the face by massage.

## Patentansprüche

1. Apparat zur Stimulation der Haut, umfassend einen Handgriff (1) und eine Rolle, die auf einer am Handgriff aufgesteckten Mittelachse (3) montiert ist, wobei die Rolle eine Hülse aus nachgiebigem Material, die die Mittelachse umgibt, aufweist und radial mit Armen (4) bestückt ist, an deren Enden sich Kugeln (5) befinden, dadurch gekennzeichnet, daß der Handgriff (1) derart angeordnet ist, daß seine Ränder (6) der freien Rotation der Rolle (2) einen leichten Widerstand entgegensetzen.

2. Stimulationsapparat nach Anspruch 1, dadurch gekennzeichnet, daß die nachgiebige Hülse aus mehreren Scheiben (7) besteht, die radial Arme (4) aufweisen, an deren Enden sich die Kugeln (5) befinden, wobei die Scheiben auf der Mittelachse (3) aufgefädelt sind.

3. Stimulationsapparat nach einem der Ansprüche 1 oder 2, dadurch gekennzeichnet, daß die Rolle aus thermoplastischem Gummi besteht.

4. Stimulationsapparat nach einem der vorhergehenden Ansprüche, dadurch gekennzeichnet, daß die Arme (4), an deren Enden sich die Kugeln (5) befinden, in Richtung der Erzeugenden der Rolle fluchten.

5. Stimulationsapparat nach einem der vorhergehenden Ansprüche, dadurch gekennzeichnet, daß die Rolle auf der Mittelachse zwischen zwei Reibscheiben (8) aufgefädelt ist.

6. Stimulationsapparat nach einem der vorhergehenden Ansprüche, dadurch gekennzeichnet, daß die Mittelachse (3) eine zylindrische Achse mit einer Abflachung (9) ist, und daß die auf der Achse montierte Hülse zur perfekten Anpassung an die Achse (9') entsprechend ausgeformt ist.

7. Verwendung eines Apparats nach einem der vorhergehenden Ansprüche zur ästhetischen Behandlung des Gesichts durch Massage.
